# EUROPÄISCHE PATENTSCHRIFT

(11) **EP 4 303 289 B1**
(45) Veröffentlichungstag und Bekanntmachung des Hinweises auf die Patenterteilung: **01.04.2026**
(21) Anmeldenummer: 22183663.8
(22) Anmeldetag: 07.07.2022
(51) Int. Cl.: C11D 3/30, C11D 3/37, C11D 11/00

(54) **KONZENTRIERTE WASCHMITTELZUBEREITUNG MIT VERBESSERTEN EIGENSCHAFTEN**
CONCENTRATED WASHING AGENT COMPOSITION WITH IMPROVED PROPERTIES
PRÉPARATION CONCENTRÉE DE DÉTERGENT AYANT DES DES PROPRIÉTÉS AMÉLIORÉES

(43) Veröffentlichungstag der Anmeldung: 10.01.2024
(73) Patentinhaber: Henkel AG & Co. KGaA, 40589 Düsseldorf (DE)
(72) Erfinder: Vockenroth, Inga Kerstin, 40227 Düsseldorf (DE); Sanchez Bastardo, Nuria, 45147 Essen (DE)

(56) Entgegenhaltungen:
- EP-A1- 3 974 507
- WO-A1-2022/063466
- WO-A1-92/06153
- WO-A1-97/26319
- DE-A1- 102019 216 681
- JP-A- 2007 161 805
- US-A- 4 597 898

## Beschreibung

Die vorliegende Erfindung betrifft eine hochkonzentrierte Waschmittelzubereitung auf Grundlage einer Kombination spezifischer polyalkoxylierter Amine und Alkohol Polyalkoxylaten. Weiterhin betrifft die Anmeldung Waschmittelportionseinheiten, welche diese Waschmittelzubereitung umfassen und ein Verfahren zum Waschen von Textilien unter Verwendung der Waschmittelzubereitung oder der Waschmittelportionseinheit.

An die Konfektions- und Angebotsformen von Wasch- und Reinigungsmittel werden sich kontinuierlich ändernde Anforderungen gestellt. Ein Hauptaugenmerk liegt dabei seit geraumer Zeit auf der bequemen Dosierung von Wasch- und Reinigungsmitteln durch den Verbraucher und der Vereinfachung der zur Durchführung eines Wasch- oder Reinigungsverfahren notwendigen Arbeitsschritte. Eine technische Lösung bieten vorportionierte Wasch- oder Reinigungsmittel, beispielsweise Folienbeutel mit einer oder mehreren Aufnahmekammern für feste oder flüssige Wasch- oder Reinigungsmittel.

Ein für die Herstellung dieser Folienbeutel relevanter Trend, ist die Miniaturisierung dieser Folienbeutel. Hintergrund dieser Entwicklung sind neben einer höheren Verbraucherakzeptanz aufgrund vereinfachter Handhabung insbesondere Nachhaltigkeitsaspekte, beispielsweise in Bezug auf Transportvolumina und -kosten und die Menge der eingesetzten Verpackungsmittel.

Die Aufkonzentration moderner Waschmittel, insbesondere moderner Flüssigwaschmittel, beeinflusst in der Regel deren optische und rheologische Eigenschaften, hat Auswirkungen auf die Lagerstabilität dieser Mittel und kann deren Reinigungsleistung beeinflussen, insbesondere dann, wenn die hohe Konzentration der Aktivstoffe zu Unverträglichkeiten führt.

Das europäische Patent EP 3 122 849 B1 beschreibt Reinigungszusammensetzungen, welche neben weiteren Bestandteilen auch polyalkoxylierte Amine enthalten.

In der internationalen Anmeldung WO 2017/151257 A1 werden alkoxylierte Diole und Waschmittelzusammensetzungen auf Basis dieser alkoxylierten Diole beschrieben.

Auch aus WO 92/06153, JP 2007/161805, WO 97/26319, DE 102019216681, EP 3974507, WO 2022/063466 und US 4597898 sind Wasch- und Reinigungsmittel bekannt.

Der Anmeldung lag die Aufgabe zugrunde, optisch ansprechende, konzentrierte fließfähige Waschmittezubereitungen bereitzustellen, welche in einfacher und effizienter Weise herstellbar sind, eine gute Lagerfähigkeit aufweisen und sich insbesondere durch gute Reinigungsergebnisse auszeichnen. Insbesondere sollte sich die Waschmittelzubereitung in wasserlöslichen Portionsbeuteln konfektionieren lassen.

Ein erster Anmeldungsgegenstand ist eine Waschmittelzubereitung, enthaltend, bezogen auf ihr Gesamtgewicht,
a) 0,5 bis 4 Gew.-% eines polyalkoxylierten Amins mit einem gewichtsmittleren Molekulargewicht M_{w} im Bereich von 600 g/mol bis 10000 g/mol, das erhältlich ist durch Umsetzung von Ammoniak oder primären Alkyl- oder Hydroxyalkylaminen, die ein Molekulargewicht unter 200 g/mol aufweisen, mit Alkylenoxiden;
b) 0,5 bis 4 Gew.-% Alkohol-Polyalkoxylat mit einem gewichtsmittleren Molekulargewicht M_{w} im Bereich von 600 g/mol bis 10000 g/mol ist, das erhältlich ist durch Umsetzung von Di- oder Triolen mit primären und/oder sekundären OH-Gruppen, die ein Molekulargewicht M_{w} im Bereich von 60 g/mol bis 200 g/mol aufweisen, mit Alkylenoxiden, wobei das Alkohol-Polyalkoxylat ausgewählt ist aus der Gruppe der Polypropylenglycole; und
c) 0,1 bis 3 Gew.-% eines Ethylenoxid-Propylenoxid-Ethylenoxid Triblockcopolymers,
wobei das Copolymer einen ersten EO-Block, einen zweiten EO-Block und einen PO-Block umfasst, wobei der erste EO-Block und der zweite EO-Block mit dem PO-Block verbunden sind.

Die Waschmittelzubereitung ist vorzugsweise unter Standardbedingungen (20°C, 1013 mbar) flüssig.

Ein erster wesentlicher Bestandteil der Waschmittelzubereitung ist ein spezifisches polyalkoxyliertes Amin mit einem Gewichtsanteil von 0,5 bis 4 Gew.-%. Bevorzugte Waschmittelzubereitungen enthalten, bezogen auf ihr Gesamtgewicht, 1 bis 3 Gew.-%, vorzugsweise 1 bis 2,5 Gew.-% polyalkoxyliertes Amin. Entsprechende Gewichtsanteile haben sich für die Reinigungsleistung als vorteilhaft erwiesen.

Bevorzugte polyalkoxylierte Amine weisen ein gewichtsmittleres Molekulargewicht M_{w} im Bereich von 1300 g/mol bis 6000 g/mol, insbesondere von 1400 g/mol bis 4500 g/mol auf. (Bei den hier und später gegebenenfalls für andere Polymere angegebenen mittleren Molekulargewichten handelt es sich um gewichtsmittlere Molekulargewichte M_{w}, die grundsätzlich mittels Gelpermeationschromatographie mit Hilfe eines RI-Detektors bestimmbar sind, wobei die Messung zweckmäßig gegen einen externen Standard erfolgt.) Zu ihrer Herstellung kann man in bekannter Weise von Ammoniak, einem Monoalkylamin, einem Monoalkyl-monoalkanolamin oder einem Monoalkyl-dialkanolamin oder einem Mono-, Di- oder Trialkanolamin, beispielsweise Triethanolamin, Methyl-, Ethyl-, Propyl- und Isopropyl-diethanolamin, Methyl-, Ethyl-, Propyl- und Isopropyl-diisopropanolamin, Tripropanolamin, Triisopropanolamin, N,N-Di-(2-hydroxyethyl)cyclohexylamin, N,N-Di-(2-hydroxypropyl)cyclohexylamin, n-Butylamin, n-Hexylamin, n-Octylamin, Isopropylamin, sek-Butylamin, tert-Butylamin, Cyclohexylamin, 2-Ethylhexylamin, 2-Phenylethylamin und deren Mischungen, ausgehen, das mit einem Alkylenoxid, insbesondere ausgewählt aus der Gruppe bestehend aus Ethylenoxid, Propylenoxid, Butylenoxid und Mischungen daraus, umgesetzt wird, insbesondere mit einer Mischung enthaltend Propylenoxid und vorzugsweise Ethylenoxid, besonders bevorzugt mit Propylenoxid. Bei den so erhältlichen polyalkoxylierten Aminen kann es sich um Block- oder Random-Strukturen handeln. Besonders bevorzugt ist unter anderem ein polyalkoxyliertes Amin, erhältlich durch Propoxylierung von Triethanolamin, bevorzugt mit einer Länge der drei Seitenarme von jeweils 15 Propylenoxid-Einheiten. Ebenfalls bevorzugt ist auch ein polyalkoxyliertes Amin, erhältlich durch Propoxylierung von Triisopropanolamin, bevorzugt mit einer Länge der drei Seitenarme von jeweils 15 Propylenoxid-Einheiten. Ebenfalls geeignet sind polyalkoxylierte Monoalkylamine mit einer linearen, verzweigten oder cyclischen Alkylgruppe, wobei mit einem Alkylenoxid ausgewählt aus der Gruppe bestehend aus Ethylenoxid, Propylenoxid, Butylenoxid und Mischungen daraus alkoxyliert wird, bevorzugt mit einer Mischung enthaltend Propylenoxid, besonders bevorzugt mit Propylenoxid. Bevorzugt ist auch ein polyalkoxyliertes Amin, erhältlich durch Propoxylierung von tert-Butylamin, bevorzugt mit einer Länge der zwei Seitenarme von jeweils 12 Propylenoxid-Einheiten.

Bevorzugte polyalkoxylierte Amine genügen der allgemeinen Formel (I),
in der R für eine lineare, gegebenenfalls verzweigte oder gegebenenfalls cyclische Alkylgruppe mit 1 bis 12 C-Atomen oder einer Gruppe -(CH₂CHR'O)_{n"}-(CH₂CHR"O)_{m"}-H steht,
R' und R" unabhängig voneinander für H, CH₃ oder CH₂CH₃ stehen,
n, n' und n" unabhängig voneinander für Zahlen von 0 bis 30, vorzugsweise von 0 bis 10 und insbesondere 0 bis 5 stehen, und
m, m' und m" unabhängig voneinander für Zahlen von 0 bis 30, vorzugsweise von 5 bis 20 und insbesondere von 12 bis 16 stehen,
mit der Maßgabe, dass die Summe n + n' + n" + m + m' + m" mindestens 14 ist, vorzugsweise im Bereich von 18 bis 100 und insbesondere im Bereich von 20 bis 70 liegt. Bevorzugt ist in den Verbindungen der Formel I mindestens einer der Reste R' und R" eine CH₃-Gruppe.

Besonders bevorzugte polyalkoxylierte Amine sind erhältlich durch Ethoxylierung und nachfolgende Propoxylierung von Triethanolamin.

Ein zweiter wesentlicher Bestandteil ist das Alkohol-Polyalkoxylat mit einem Gewichtsanteil von 0,5 bis 4 Gew.-% am Gesamtgewicht der Waschmittelzubereitung. Aufgrund ihrer Wascheigenschaften besonders bevorzugte Waschmittelzubereitungen enthalten, bezogen auf ihr Gesamtgewicht, 1 bis 3 Gew.-%, vorzugsweise 1 bis 2,5 Gew.-% Alkohol-Polyalkoxylat, wobei das Alkohol-Polyalkoxylat ausgewählt aus der Gruppe der Polypropylenglycole ist.

Bevorzugte Alkohol-Polyalkoxylate weisen ein gewichtsmittleres Molekulargewicht M_{w} im Bereich von 1300 g/mol bis 6000 g/mol, insbesondere von 1400 g/mol bis 4500 g/mol auf. Alkohol-Polyalkoxylate genügen der allgemeinen Formel (I)
in der R für eine lineare, gegebenenfalls verzweigte oder gegebenenfalls cyclische Alkylgruppe mit 1 bis 12 C-Atomen oder einer Gruppe -(CH₂CHR'O)_{n"}-(CH₂CHR"O)_{m"}-H steht,
R' und R" unabhängig voneinander für H, CH₃ oder CH₂CH₃ stehen,
n, n' und n" unabhängig voneinander für Zahlen von 0 bis 30, vorzugsweise von 0 bis 10 und insbesondere 0 bis 5 stehen, und
m, m' und m" unabhängig voneinander für Zahlen von 0 bis 30, vorzugsweise von 5 bis 20 und insbesondere von 12 bis 16 stehen,
mit der Maßgabe, dass die Summe n + n' + n" + m + m' + m" mindestens 14 ist, vorzugsweise im Bereich von 18 bis 100 und insbesondere im Bereich von 20 bis 70 liegt.

Für die Reinigungsleistung der Waschmittelzubereitung hat es sich als vorteilhaft erwiesen, wenn das polyalkoxylierte Amin und das Alkohol-Polyalkoxylat in einem Gewichtsverhältnis von 5:1 bis 1:5, vorzugsweise von 3:1 bis 1:3 und insbesondere von 3:2 bis 2:3 vorliegen.

Ein dritter wesentlicher Bestandteil der Waschmittelzubereitung ist 0,1 bis 3 Gew.-% eines Ethylenoxid-Propylenoxid-Ethylenoxid Triblockcopolymers, wobei das Copolymer einen ersten EO-Block, einen zweiten EO-Block und einen PO-Block umfasst, wobei der erste EO-Block und der zweite EO-Block mit dem PO-Block verbunden sind.

Das Ethylenoxid-Propylenoxid-Ethylenoxid (EO/PO/EO) Triblockcopolymer weist vorzugsweise eine durchschnittliche Propylenoxidkettenlänge zwischen 15 und 70, bevorzugt zwischen 20 und 60, mehr bevorzugt zwischen 25 und 50, noch mehr bevorzugt zwischen 25 und 40, am meisten bevorzugt zwischen 25 und 35 Propylenoxideinheiten auf.

Das durchschnittliche Molekulargewicht des Ethylenoxid-Propylenoxid-Ethylenoxid (EO/PO/EO) Triblockcopolymer liegt bevorzugt zwischen 1000 und 10.000, vorzugsweise zwischen 1500 und 5000, mehr bevorzugt zwischen 2000 und 4500, noch mehr bevorzugt zwischen 2500 und 4000, am meisten bevorzugt zwischen 2500 und 3000.

Jede Ethylenoxidkette des Ethylenoxid-Propylenoxid-Ethylenoxid Triblockcopolymers weist vorzugsweise unabhängig eine durchschnittliche Kettenlänge zwischen 2 und 90, bevorzugt zwischen 3 und 50, mehr bevorzugt zwischen 4 und 20, noch mehr bevorzugt zwischen 5 und 15, am meisten bevorzugt zwischen 10 und 15 Ethylenoxideinheiten auf.

Das Ethylenoxid-Propylenoxid-Ethylenoxid Triblockcopolymer umfasst im Durchschnitt zwischen 10 Gew.-% und 90 Gew.-%, vorzugsweise zwischen 20 Gew.-% und 70 Gew.-%, am meisten bevorzugt zwischen 30 Gew.-% und 50 Gew.-% des Copolymers die kombinierten Ethylenoxidblöcke, wobei mehr bevorzugt der gesamte Ethylenoxidgehalt über die zwei Ethylenoxidblöcke verteilt ist, sodass jeder Ethylenoxidblock im Durchschnitt zwischen 40 % und 60 %, vorzugsweise zwischen 45 % und 55 %, noch mehr bevorzugt zwischen 48 % und 52 %, am meisten bevorzugt 50 % der Gesamtanzahl von Ethylenoxideinheiten umfasst, wobei der Prozentsatz von beiden Ethylenoxidblöcken zusammen 100 % der vorhandenen Ethylenoxideinheiten ausmacht.

Bevorzugte Waschmittelzubereitungen enthalten ein Ethylenoxid-Propylenoxid-Ethylenoxid Triblockcopolymer mit einem durchschnittlichen Molekulargewicht zwischen 2500 und 3000, einem durchschnittlichen Propylenoxidgehalt zwischen 25 und 35 Propylenoxideinheiten und einem durchschnittlichen Ethylenoxidgehalt zwischen 10 und 15 Ethylenoxideinheiten pro Ethylenoxidblock.

Das polyalkoxylierte Amin und das Ethylenoxid-Propylenoxid-Ethylenoxid Triblockcopolymer liegen in bevorzugten Waschmittelzubereitungen in einem Gewichtsverhältnis von 5:1 bis 1:5 vor.

Entsprechende Gewichtsverhältnisse haben sich als vorteilhaft für die Reinigungswirkung der Waschmittelzubereitung erwiesen.

Aus den gleichen Gründen werden Waschmittelzubereitungen bevorzugt, bei denen das Alkohol-Polyalkoxylat und das Ethylenoxid-Propylenoxid-Ethylenoxid Triblockcopolymer in einem Gewichtsverhältnis von 5:1 bis 1:5 vorliegen.

Bevorzugte Waschmittelzubereitungen enthalten bezogen auf ihr Gesamtgewicht, 35 bis 55 Gew.-%, vorzugsweise 40 bis 50 Gew.-% Tensid.

Zur Gruppe der Tenside werden die nichtionischen, die anionischen, die kationischen und die amphoteren Tenside gezählt. Die erfindungsgemäßen Zusammensetzungen können eines oder mehrere der genannten Tenside umfassen. Besonders bevorzugte Zusammensetzungen enthalten Tensid aus der Gruppe der anionischen und nichtionischen Tenside.

Das anionische Tensid ist bevorzugt ausgewählt aus der Gruppe umfassend C₉-C₁₃-Alkylbenzolsulfonaten, Olefinsulfonaten, C₁₂-C₁₈-Alkansulfonaten, Estersulfonaten, Alk(en)ylsulfaten, Fettalkohohlethersulfaten und Mischungen daraus. Zusammensetzungen, die als anionisches Tensid C₉-C₁₃-Alkylbenzolsulfonate und Fettalkoholethersulfate umfassen, weisen besonders gute, dispergierende Eigenschaften auf. Als Tenside vom Sulfonat-Typ kommen dabei vorzugsweise C₉-C₁₃-Alkylbenzolsulfonate, Olefinsulfonate, das heißt Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch C₁₂-C₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Bevorzugte Waschmittelzubereitungen enthalten, bezogen auf ihr Gesamtgewicht, 12 bis 30 Gew.-%, vorzugsweise 15 bis 28 Gew.-% und insbesondere 18 bis 26 Gew.-% anionisches Tensid.

Es ist ganz besonders bevorzugt, wenn in der Zusammensetzung mindestens ein anionisches Tensid der Formel (I) enthalten ist, in der
R' und R" unabhängig H oder Alkyl sind und zusammen 8 bis 18, vorzugsweise 9 bis 15 und insbesondere 9 bis 13 C-Atome enthalten und Y⁺ ein einwertiges Kation oder den n-ten Teil eines n-wertigen Kations (insbesondere Monoethanolamin) bedeuten.

Zur Gruppe der Alkelyethersulfate zählen die Fettalkoholethersulfate, beispielsweise die Schwefelsäuremonoester der mit 1 bis 6 Mol Ethylenoxid ethoxylierten geradkettigen oder verzweigten C₇-C₂₁-Alkohole, wie 2-Methyl-verzweigte C9-11-Alkohole mit im Durchschnitt 3,5 Mol Ethylenoxid (EO) oder C12-18-Fettalkohole mit 1 bis 4 EO. Bevorzugt sind Alkylethersulfate mit der Formel (II)

R¹-O-(AO)ₙ-SO₃⁻X⁺ (II)

In dieser Formel (II) steht R¹ für einen linearen oder verzweigten, substituierten oder unsubstituierten Alkylrest, vorzugsweise für einen linearen, unsubstituierten Alkylrest, besonders bevorzugt für einen Fettalkoholrest. Bevorzugte Reste R¹ der Formel (II) sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R¹ der Formel (II) sind abgeleitet von Fettalkoholen mit 12 bis 18 C-Atomen, beispielsweise von Kokosfettalkohol, Talgfettalkohol, Lauryl-, Myristyl-, Cetyl- oder Stearylalkohol oder von Oxoalkoholen mit 10 bis 20 C-Atomen.

AO steht in Formel (II) für eine Ethylenoxid- (EO) oder Propylenoxid- (PO) Gruppierung, vorzugsweise für eine Ethylenoxidgruppierung. Der Index n der Formel (I) ist eine ganze Zahl von 1 bis 50, vorzugsweise von 1 bis 20 und insbesondere von 2 bis 10. Ganz besonders bevorzugt ist n 2, 3, 4, 5, 6, 7 oder 8. X ist ein einwertiges Kation oder den n-ten Teil eines n-wertigen Kations, bevorzugt sind dabei die Alkalimetallionen und darunter Na⁺ oder K⁺, wobei Na⁺ äußerst bevorzugt ist. Weitere Kationen X+ können ausgewählt sein aus NH₄⁺, ½ Zn²⁺,½ Mg²⁺,½ Ca²⁺,½ Mn²⁺, und deren Mischungen sowie primären, sekundäre Aminen, insbesondere Monoethanolamin.

Besonders bevorzugte Zusammensetzungen enthalten ein Alkylethersulfat ausgewählt aus Fettalkoholethersulfaten der Formel (III) mit k = 11 bis 19, n = 2, 3, 4, 5, 6, 7 oder 8. Ganz besonders bevorzugte Vertreter sind Na Fettalkoholethersulfate mit 12 bis 18 C-Atomen und 2 EO (k = 11 bis 13, n = 2 in Formel III). Der angegebene Ethoxylierungsgrad stellt einen statistischen Mittelwert dar, der für ein spezielles Produkt eine ganze oder eine gebrochene Zahl sein kann. Die angegebenen Alkoxylierungsgrade stellen statistische Mittelwerte dar, die für ein spezielles Produkt eine ganze oder eine gebrochene Zahl sein können. Bevorzugte Alkoxylate/Ethoxylate weisen eine eingeengte Homologenverteilung auf (narrow range ethoxylates, NRE).

Zusammenfassend enthalten bevorzugte Waschmittelzubereitungen, bezogen auf ihr Gesamtgewicht, 12 bis 30 Gew.-%, vorzugsweise 15 bis 28 Gew.-% und insbesondere 18 bis 26 Gew.-% anionisches Tensid aus der Gruppe der C₈₋₁₈-Alkylbenzolsulfonate und Alkylethersulfate, vorzugsweise aus der Gruppe der C₈₋₁₈-Alkylbenzolsulfonate.

Als für die Stabilität und Reinigungsleistung vorteilhaft hat sich der Einsatz von Fettsäuren erwiesen. Bevorzugte Waschmittelzubereitungen enthalten daher, bezogen auf ihr Gesamtgewicht, 4 bis 12 Gew.-%, vorzugsweise 6 bis 10 Gew.-% Fettsäure. Besonders bevorzugte Fettsäuren sind ausgewählt aus der Gruppe Caprylsäure, Caprinsäure, Laurinsäure, Myristinsäure, Palmitinsäure, Stearinsäure, Ölsäure, Linolsäure und deren Mischungen. Die Fettsäuren werden im Rahmen der Anmeldung nicht der Gruppe der anionischen Tenside zugerechnet.

Die Waschmittelzubereitungen enthalten als einen weiteren bevorzugten optionalen Bestandteil nichtionisches Tensid. Dessen Gewichtsanteil am Gesamtgewicht der Waschmittelzubereitung beträgt bevorzugt 12 bis 30 Gew.-%, vorzugsweise 15 bis 28 Gew.-% und insbesondere 18 bis 26 Gew.-%.

Bevorzugt ist insbesondere der Einsatz nichtionischen Tensids aus der Gruppe der Alkylethoxylate, wobei bevorzugte Alkylethoxylate aus der Gruppe der ethoxylierten primären C₈₋₁₈-Alkohole, vorzugsweise der ethoxylierten primären C₈₋₁₈-Alkohole mit einem Alkoxylierungsgrad ≥ 4, besonders bevorzugt der C₁₂₋₁₄-Alkohole mit 4 EO oder 7 EO, der C₉₋₁₁-Alkohole mit 7 EO, der C₁₃₋₁₅-Alkohole mit 5 EO, 7 EO oder 8 EO, der C₁₃₋₁₅-Oxoalkohole mit 7 EO, der C₁₂₋₁₈-Alkohole mit 5 EO oder 7 EO, insbesondere der C₁₂₋₁₈-Fettalkohole mit 7 EO oder der C₁₃₋₁₅-Oxoalkohole mit 7 EO ausgewählt werden.

Zusammenfassend enthalten bevorzugte Waschmittelzubereitungen bezogen auf ihr Gesamtgewicht, 12 bis 30 Gew.-%, vorzugsweise 15 bis 28 Gew.-% und insbesondere 18 bis 26 nichtionisches Tensid aus der Gruppe der ethoxylierten primären C₈₋₁₈-Alkohole, vorzugsweise der ethoxylierten primären C₈₋₁₈-Alkohole mit einem Alkoxylierungsgrad ≥ 4, besonders bevorzugt der C₁₂₋₁₄-Alkohole mit 4 EO oder 7 EO, der C₉₋₁₁-Alkohole mit 7 EO, der C₁₃₋₁₅-Alkohole mit 5 EO, 7 EO oder 8 EO, der C₁₃₋₁₅-Oxoalkohole mit 7 EO, der C₁₂₋₁₈-Alkohole mit 5 EO oder 7 EO, insbesondere der C₁₂₋₁₈-Fettalkohole mit 7 EO oder der C₁₃₋₁₅-Oxoalkohole mit 7 EO.

In Bezug auf die rheologischen Eigenschaften der Waschmittelzubereitung, deren Verarbeitbarkeit und Reinigungswirkung hat es sich als vorteilhaft erwiesen, nichtionisches Tensid und anionisches Tensid in einem Gewichtsverhältnis von on 3:1 bis 1:3, vorzugsweise von 2:1 bis 1:2 und insbesondere von 3:2 bis 2:3 einzusetzen.

Bevorzugte Waschmittelzubereitungen enthalten, bezogen auf ihr Gesamtgewicht, 2 bis 15 Gew.-%, vorzugsweise 4 bis 12 Gew.-% Wasser.

Neben Wasser wird als weiteres Lösungsmittel vorzugsweise mindestens ein organisches Lösungsmittel eingesetzt. Der Einsatz wässrig-organischer Lösungsmittelsysteme hat sich für die Herstellbarkeit und Lagerfähigkeit als besonders vorteilhaft erwiesen und ist daher bevorzugt.

In einer bevorzugten Ausführungsform enthält die Waschmittelzubereitung, bezogen auf ihr Gesamtgewicht, 8 bis 30 Gew.-%, vorzugsweise 12 bis 25 Gew.-% organisches Lösungsmittel.

Bevorzugte organische Lösungsmittel sind ausgewählt aus der Gruppe Ethanol, n-Propanol, i-Propanol, Butanolen, Glykol, Propandiol, Butandiol, Methylpropandiol, Glycerin, Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropy-lenglykolmonoethylether, Methoxytriglykol, Ethoxytriglykol, Butoxytriglykol, 1-Butoxyethoxy-2-propanol, 3-Methyl-3-methoxybutanol, Propylen-glykol-t-butylether, Di-n-octylether, den organischen Aminen, insbesondere Monoethanolamin, sowie deren Mischungen, vorzugsweise aus der Gruppe Propandiol, Glycerin, Ethanol, Monoethanolamin und deren Mischungen.

Als bevorzugten optionalen Bestandteil enthält die Waschmittelzubereitung ein Phosphonat.

Der Gewichtsanteil des Phosphonats am Gesamtgewicht der Waschmittelzubereitung beträgt vorzugsweise 0,1 bis 3 Gew.-% und insbesondere 0,2 bis 1 Gew.-%.

Als Phosphonat-Verbindung wird vorzugsweise ein Phosphonat aus der Gruppe der Hydroxyalkan- und/oder Aminoalkanphosphonate, bevorzugt aus der Gruppe der Aminoalkanphosphonate und insbesondere aus der Gruppe Ethylendiamintetramethylenphosphonat (EDTMP) und Diethylentriaminpentamethylenphosphonat (DTPMP) ausgewählt.

Aufgrund ihrer verbesserten Reinigungswirkung werden Waschmittelzubereitungen bevorzugt, die als weitere fakultativen Bestandteil 0,2 bis 7 Gew.-%, vorzugsweise 0,5 bis 5 Gew.-% Enzymzubereitung enthalten.

Eine Enzymzubereitung umfasst neben dem eigentlichen Enzymprotein weitere Bestandteile wie Enzymstabilisatoren, Trägermaterialien oder Füllstoffe. Das Enzym-Protein bildet dabei üblicherweise nur einen Bruchteil des Gesamtgewichts der Enzymzubereitung. Bevorzugt eingesetzte Enzymzubereitungen enthalten zwischen 0,1 und 40 Gew.-%, bevorzugt zwischen 0,2 und 30 Gew.-%, stärker bevorzugt zwischen 0,4 und 20 Gew.-% und am stärksten bevorzugt zwischen 0,8 und 10 Gew. % des Enzymproteins. In solchen Zusammensetzungen kann ein Enzymstabilisator in einer Menge von 0,05 bis 35 Gew.-%, bevorzugt von 0,05 bis 10 Gew.-%, bezogen auf das Gesamtgewicht in der Enzymzusammensetzung, enthalten sein.

Die Proteinkonzentration kann mit Hilfe bekannter Methoden, zum Beispiel dem BCA-Verfahren (Bicinchoninsäure; 2,2'-Bichinolyl-4,4'-dicarbonsäure) oder dem Biuret-Verfahren bestimmt werden. Die Bestimmung der Aktivproteinkonzentration erfolgt diesbezüglich über eine Titration der aktiven Zentren unter Verwendung eines geeigneten irreversiblen Inhibitors (für Proteasen beispielsweise Phenylmethylsulfonylfluorid (PMSF)) und Bestimmung der Restaktivität.

Es ist bevorzugt, wenn die Waschmittelzubereitung mindestens eine Enzym-Zubereitung, vorzugweise mindestens drei Enzymzubereitungen von Enzymen aus der Gruppe Amylase, Protease, Cellulase und Mannanase enthält.

Es ist erfindungsgemäß bevorzugt, wenn die Waschmittelzubereitung mindestens eine Lipase-Zubereitung enthält. Erfindungsgemäß bevorzugte Lipasen werden ausgewählt aus mindestens einem Enzym der Gruppe, die gebildet wird aus Triacylglycerol-Lipase (E.C. 3.1.1.3), und Lipoprotein-Lipase (E.C. 3.1.1.34) und Monoglycerid-Lipase (E.C. 3.1.1.23).

Erfindungsgemäß bevorzugte Lipasen-Zubereitungen sind die von dem Unternehmen Amano Pharmaceuticals unter den Bezeichnungen Lipase M-AP10^{®}, Lipase LE^{®} und Lipase F^{®} (auch Lipase JV^{®}) vertriebenen Handelsprodukte. Die Lipase F^{®} ist beispielsweise natürlicherweise in Rhizopus oryzae vorhanden. Die Lipase M-AP10^{®} ist beispielsweise natürlicherweise in Mucor javanicus vorhanden.

Eine höchst bevorzugte Lipase ist kommerziell unter dem Handelsnamen Lipex^{®} von dem Unternehmen Novozymes (Dänemark) zu beziehen und vorteilhaft in den erfindungsgemäßen Waschmittelzubereitungen einsetzbar. Besonders bevorzugt ist hierbei die Lipase Lipex^{®} 100 L.

Bevorzugte Waschmittelzubereitungen sind dadurch gekennzeichnet, dass sie, bezogen auf ihr Gesamtgewicht 0,01 bis 1 Gew.-%, insbesondere von 0,05 bis 0,3 Gew.-%, Lipase-Zubereitung enthalten.

Die Waschmittelzubereitungen enthalten vorzugsweise mindestens eine Amylase, insbesondere eine α-Amylase. α-Amylasen (E.C. 3.2.1.1) hydrolysieren als Enzym interne α-1,4-glycosidische Bindungen von Stärke und stärkeähnlichen Polymeren. Beispielhaft können die α-Amylasen aus Bacillus licheniformis, aus B. amyloliquefaciens und aus B. stearothermophilus sowie deren für den Einsatz in Wasch- oder Reinigungsmitteln verbesserte Weiterentwicklungen genannt werden. Das Enzym aus B. licheniformis ist von der Firma Novozymes unter der Handelsbezeichnung Termamyl^{®} und von der Firma Genencor unter der Handelsbezeichnung Purastar^{®}ST erhältlich. Weiterentwicklungsprodukte dieser α-Amylasen sind von der Firma Novozymes unter den Handelsnamen Duramyl^{®} und Termamyl^{®}ultra, von der Firma Genencor unter dem Namen Purastar^{®}OxAm und von der Firma Daiwa Seiko Inc., Tokyo, Japan, als Keistase^{®} erhältlich. Die α-Amylase von B. amyloliquefaciens wird von der Firma Novozymes unter dem Namen BAN^{®} vertrieben, und abgeleitete Varianten von der α-Amylase aus B. stearothermophilus unter den Namen BSG^{®} und Novamyl^{®}, ebenfalls von der Firma Novozymes. Beispiele für α-Amylasen aus anderen Organismen sind die unter den Handelsnamen Fungamyl^{®} von der Firma Novozymes erhältlichen Weiterentwicklungen der α-Amylase aus Aspergillus niger und A. oryzae.

Der Gewichtsanteil der Amylase-Zubereitung, insbesondere der Amylase-Zubereitung am Gesamtgewicht der Waschmittelzubereitung beträgt vorzugsweise 0,1 bis 2 Gew.-%, insbesondere 0,2 bis 1 Gew.-%.

Es ist erfindungsgemäß bevorzugt, wenn in der Waschmittelzubereitung als Enzym mindestens eine Protease enthalten ist. Eine Protease ist ein Enzym, das Peptidbindungen mittels Hydrolyse spaltet. Jedes der Enzyme aus der Klasse E.C. 3.4 fällt erfindungsgemäß darunter (umfassend jede der darunterfallenden dreizehn Unterklassen). "Proteaseaktivität" liegt erfindungsgemäß vor, wenn das Enzym proteolytische Aktivität besitzt (EC 3.4). Verschiedenartige Proteaseaktivitäts-Typen sind bekannt: Die drei Haupttypen sind: Trypsin-artig, wobei eine Spaltung des Amidesubstrates nach den Aminosäuren Arg oder Lys bei P1 erfolgt; Chymotrypsin-artig, wobei eine Spaltung nach einer der hydrophoben Aminosäuren bei P1 erfolgt; und Elastase-artig, wobei eine Spaltung des Amidsubstrates nach Ala bei P1 erfolgt.

Überraschenderweise wurde festgestellt, dass eine Protease vom Typ der alkalischen Protease aus Bacillus lentus DSM 5483 oder eine hierzu hinreichend ähnliche Protease (bezogen auf die Sequenzidentität), die mehrere dieser Veränderungen in Kombination aufweist, besonders für den Einsatz in der erfindungsgemäßen Waschmittelzubereitungen geeignet und darin vorteilhafterweise verbessert stabilisiert wird. Vorteile des Einsatzes dieser Protease ergeben sich somit insbesondere hinsichtlich der Waschleistung und/oder der Stabilität.

Ganz besonders bevorzugt, enthält die erfindungsgemäße Waschmittelzubereitung Protease vom Typ der alkalischen Protease aus Bacillus lentus DSM 5483 oder eine hierzu hinreichend ähnliche Protease (bezogen auf die Sequenzidentität), die mehrere dieser Veränderungen in Kombination aufweist,

Der Gewichtsanteil der Protease-Zubereitung am Gesamtgewicht der Waschmittelzubereitung beträgt vorzugsweise, 0,2 bis 5 Gew.-%, vorzugsweise 0,4 bis 4 Gew.-%.

Bevorzugte Waschmittelzubereitungen enthalten als optionalen Bestandteil, bezogen auf ihr Gesamtgewicht, weiterhin 0,05 bis 2 Gew.-%, vorzugsweise 0,1 bis 0,4 Gew.-% einer Zubereitung eines pektinolytischen Enzyms.

Zu den pektinolytischen Enzymen werden im Rahmen der vorliegenden Erfindung Enzyme gezählt mit den Bezeichnungen Pektinase, Pektatlyase, Pektinesterase, Pektindemethoxylase, Pektinmethoxylase, Pektinmethylesterase, Pektase, Pektinmethylesterase, Pektinoesterase, Pektinpektylhydrolase, Pektindepolymerase, 20 Endopolygalacturonase, Pektolase, Pektinhydrolase, Pektin-Polygalacturonase, Endo-Polygalacturonase, Poly-α-1,4-Galacturonid Glycanohydrolase, Endogalacturonase, Endo-D-galacturonase, Galacturan 1,4-α-Galacturonidase, Exopolygalacturonase, Poly(galacturonat) Hydrolase, Exo-D-Galacturonase, Exo-D-Galacturonanase, Exopoly-DGalacturonase, Exo-poly-α-Galacturonosidase, Exopolygalacturonosidase oder 25 Exopolygalacturanosidase. Ganz besonders bevorzugt ist der Einsatz von Pektatlyasen.

Innerhalb der EC-Klassifikation der Enzyme, dem numerischen Klassifikationssystem für Enzyme, sind die pektinolytischen Enzyme insbesondere zugehörig zu den Enzymklassen (engl. "Enzyme Commission number") EC 3.1.1.11, EC 3.2.1.15, EC 3.2.1.67 und EC 3.2.1.82 und zählen folglich zur dritten der sechs Enzymhauptklassen, den 10 Hydrolasen (E.C.3. hierunter zu den Glycosylasen (E.C. 3.2.-.-) und wiederum hierunter zu den Glycosidasen (E.C. 3.2.1.-), d.h. Enzymen, die O- und/oder S-Glycosyl-Verbindungen hydrolysieren. Pektinolytische Enyzme wirken folglich insbesondere gegen Rückstände auf Geschirr, die Pektinsäure und/oder andere Galakturonane enthalten, und katalysieren deren Hydrolyse.

Pektatlyasen im Sinne der Erfindung sind Enzyme, welche die nichthydrolytische Spaltung von Pektat nach einem Endo-Mechanismus katalysieren.

Beispiele für geeignete pektinolytische Enzyme sind die unter den Handelsbezeichnungen Gamanase^{®}, Pektinex AR^{®}, X-Pect^{®} oder Pectaway^{®} von dem Unternehmen Novozymes, unter dem Handelsbezeichnungen Rohapect UF^{®}, Rohapect TPL^{®}, Rohapect PTE100^{®}, Rohapect MPE^{®}, 30 Rohapect MA plus HC, Rohapect DA12L^{®}, Rohapect 10L^{®}, Rohapect B1L^{®} von dem Unternehmen AB Enzymes und unter der Handelsbezeichnung Pyrolase^{®} von dem Unternehmen Diversa Corp., San Diego, CA, USA erhältlichen Enzyme und Enzym-Zubereitungen.

Als bevorzugten Bestandteil enthält die Waschmittelzubereitung, 0,01 bis 1 Gew.-%, vorzugsweise 0,02 bis 0,3 Gew.-% einer Mannanase-Zubereitung.

Eine Mannanase katalysiert die Hydrolyse von 1 ,4-beta-D- mannosidischen Bindungen in Mannanen, Galactomannanen, Glucomannanen und Galactoglucomannanen. Besagte Mannanasen werden gemäß Enzym Nomenklatur als E.C. 3.2.1.78 klassifiziert.

Als weiteren bevorzugten fakultativen Bestandteil enthalten die Waschmittelzubereitungen eine Cellulase-Zubereitung. Für Cellulasen können synonyme Begriffe verwendet werden, insbesondere Endoglucanase, Endo-1 ,4-beta-Glucanase, Carboxymethylcellulase, Endo-1 ,4-beta- D-Glucanase, beta-1 ,4-Glucanase, beta-1 ,4-Endoglucanhydrolase, Celludextrinase oder Avicelase. Entscheidend dafür, ob ein Enzym eine Cellulase im Sinne der Erfindung ist, ist deren Fähigkeit zur Hydrolyse von 1,4-ß-D-glucosidischen Bindungen in Cellulose.

Erfindungsgemäß geeignete Cellulasen (Endoglucanasen, EG) umfassen beispielsweise pilzliche, Endoglucanase(EG)-reiche Zusammensetzungen, welche von dem Unternehmen Novozymes unter dem Handelsnamen Celluzyme^{®} angeboten werden. Die ebenfalls von dem Unternehmen Novozymes erhältlichen Produkte Endolase^{®} und Carezyme^{®} basieren auf der 50 kD-EG, beziehungsweise der 43 kD-EG aus Humicola insolens DSM 1800. Weitere einsetzbare Handelsprodukte dieses Unternehmens sind Cellusoft^{®}, Renozyme^{®} und Celluclean^{®}. Weiterhin einsetzbar sind beispielsweise Cellulasen, die von dem Unternehmen AB Enzymes, Finnland, unter den Handelsnamen Ecostone^{®} und Biotouch^{®} erhältlich sind, und die zumindest zum Teil auf der 20 kD-EG aus Melanocarpus basieren. Weitere Cellulasen von dem Unternehmen AB Enzymes sind Econase^{®} und Ecopulp^{®}. Weitere geeignete Cellulasen sind aus Bacillus sp. CBS 670.93 und CBS 669.93, wobei die aus Bacillus sp. CBS 670.93 von dem Unternehmen Danisco/Genencor unter dem Handelsnamen Puradax^{®} erhältlich ist. Weitere verwendbare Handelsprodukte des Unternehmens Danisco/Genencor sind "Genencor detergent cellulase L" und IndiAge^{®}Neutra.

Der Gewichtsanteil der Cellulase-Zubereitung am Gesamtgewicht der Waschmittelzubereitung beträgt vorzugsweise 0,01 bis 1 Gew.-%, vorzugsweise 0,05 bis 0,3 Gew.-%.

Als zusätzlichen bevorzugten Bestandteil enthält die Waschmittelzubereitung ein polyalkoxyliertes Polyalkylenimin, das erhältlich ist durch Umsetzung von Polyalkyleniminen mit Alkylenoxiden. Aufgrund ihrer Reinigungsleistung besonders bevorzugte Waschmittelzubereitungen enthalten, bezogen auf ihr Gesamtgewicht, 0,5 bis 10 Gew.-%, vorzugsweise 0,5 bis 6 Gew.-% polyalkoxyliertes Polyalkylenimin.

Bei dem polyalkoxylierten Polyalkylenimin handelt es sich um ein Polymer mit einem Polyalkylenimin-Rückgrat, das an den N-Atomen Polyalkoxygruppen trägt. Es weist vorzugsweise ein gewichtsmittleres Molekulargewicht Mw im Bereich von 5000 g/mol bis 60000 g/mol, insbesondere von 10000 g/mol bis 22500 g/mol auf. Das Polyalkylenimin weist an den Enden primäre Aminofunktionen und im Inneren vorzugsweise sowohl sekundäre als auch tertiäre Aminofunktionen auf; gegebenenfalls kann es im Inneren auch lediglich sekundäre Aminofunktionen aufweisen, so dass sich nicht ein verzweigtkettiges, sondern ein lineares Polyalkylenimin ergibt. Das Verhältnis von primären zu sekundären Aminogruppen im Polyalkylenimin liegt vorzugsweise im Bereich von 1:0,5 bis 1:1,5, insbesondere im Bereich von 1:0,7 bis 1:1. Das Verhältnis von primären zu tertiären Aminogruppen im Polyalkylenimin liegt vorzugsweise im Bereich von 1:0,2 bis 1:1, insbesondere im Bereich von 1:0,5 bis 1:0,8. Vorzugsweise weist das Polyalkylenimin ein gewichtsmittleres Molekulargewicht im Bereich von 500 g/mol bis 50000 g/mol, insbesondere von 550 g/mol bis 2000 g/mol auf. Die N-Atome im Polyalkylenimin sind vorzugsweise durch Alkylengruppen mit 2 bis 12 C-Atomen, insbesondere 2 bis 6 C-Atomen, voneinander getrennt, wobei nicht sämtliche Alkylengruppen die gleiche C-Atomanzahl aufweisen müssen. Besonders bevorzugt sind Ethylengruppen, 1,2-Propylengruppen, 1,3-Propylengruppen, und deren Mischungen. Die primären Aminofunktionen im Polyalkylenimin können 1 oder 2 Polyalkoxygruppen und die sekundären Aminofunktionen 1 Polyalkoxygruppe tragen, wobei nicht jede Aminofunktion alkoxygruppensubstituiert sein muss. Die durchschnittliche Anzahl von Alkoxygruppen pro primärer und sekundärer Aminofunktion im polyalkoxylierten Polyalkyenimin beträgt vorzugsweise 5 bis 100, insbesondere 10 bis 50. Bei den Alkoxygruppen im polyalkoxylierten Polyalkylenimin handelt es sich vorzugsweise um Ethoxy-, Propoxy- oder Butoxygruppen oder Mischungen aus diesen. Besonders bevorzugt sind polyethoxylierte Polyethylenimine. Die polyalkoxylierten Polyalkylenimine sind durch Umsetzung der Polyalkylenimine mit den Alkoxygruppen entsprechender Epoxide zugänglich. Gewünschtenfalls kann die endständige OH-Funktion zumindest einiger der Polyalkoxysubstituenten durch eine Alkylether-Funktion mit 1 bis 10, insbesondere 1 bis 3 C-Atomen, ersetzt sein.

Als weiteren fakultativen Bestandteil umfasst eine bevorzugte Waschmittelzubereitung 0,2 bis 4 Gew.-%, vorzugsweise 0,5 bis 3 Gew.-% Duftstoffzubereitung.

Neben den eigentlichen Duftstoffen umfasst die Duftstoffzubereitung beispielsweise Lösungsmittel, feste Trägermaterialien oder Stabilisatoren.

Bei einem Duftstoff handelt es sich um eine den Geruchsinn anregende, chemische Substanz. Um den Geruchssinn anregen zu können, sollte die chemische Substanz zumindest teilweise in der Luft verteilbar sein, d.h. der Duftstoff sollte bei 25°C zumindest in geringem Maße flüchtig sein. Ist der Duftstoff nun sehr flüchtig, klingt die Geruchsintensität dann schnell wieder ab. Bei einer geringeren Flüchtigkeit ist der Gerucheindruck jedoch nachhaltiger, d.h. er verschwindet nicht so schnell. In einer Ausführungsform weist der Duftstoff daher einen Schmelzpunkt auf, der im Bereich von -100°C bis 100°C, bevorzugt von -80°C bis 80°C, noch bevorzugter von -20°C bis 50°C, insbesondere von -30°C bis 20°C liegt. In einer weiteren Ausführungsform weist der Duftstoff einen Siedepunkt auf, der im Bereich von 25°C bis 400°C, bevorzugt von 50°C bis 380°C, mehr bevorzugt von 75°C bis 350°C, insbesondere von 100°C bis 330°C liegt.

Insgesamt sollte eine chemische Substanz eine bestimmte Molekülmasse nicht überschreiten, um als Duftstoff zu fungieren, da bei zu hoher Molekülmasse die erforderliche Flüchtigkeit nicht mehr gewährleitstet werden kann. In einer Ausführungsform weist der Duftstoff eine Molekülmasse von 40 bis 700 g/mol, noch bevorzugter von 60 bis 400 g/mol auf.

Der Geruch eines Duftstoffes wird von den meisten Menschen als angenehm empfunden und entspricht häufig dem Geruch nach beispielsweise Blüten, Früchten, Gewürzen, Rinde, Harz, Blättern, Gräsern, Moosen und Wurzeln. So können Duftstoffe auch dazu verwendet werden, um unangenehme Gerüche zu überlagern oder aber auch um einen nicht riechenden Stoff mit einem gewünschten Geruch zu versehen. Als Duftstoffe können einzelne Riechstoffverbindungen, z.B. die synthetischen Produkte vom Typ der Ester, Ether, Aldehyde, Ketone, Alkohole und Kohlenwasserstoffe verwendet werden.

Bevorzugt werden Mischungen verschiedener Duftstoffe verwendet, die gemeinsam eine ansprechende Duftnote erzeugen. Ein derartiges Gemisch an Duftstoffen kann auch als Parfüm oder Parfümöl bezeichnet werden. Solche Parfümöle können auch natürliche Duftstoffgemische enthalten, wie sie aus pflanzlichen Quellen zugänglich sind.

Für die Verlängerung der Duftwirkung hat es sich als vorteilhaft erwiesen, den Duftstoff zu verkapseln. In einer entsprechenden Ausführungsform wird zumindest ein Teil des Duftstoffs in verkapselter Form (Duftstoffkapseln), insbesondere in Mikrokapseln, eingesetzt. Es kann aber auch der gesamte Duftstoff in verkapselter Form eingesetzt werden. Bei den Mikrokapseln kann es sich um wasserlösliche und/oder wasserunlösliche Mikrokapseln handeln. Es können beispielsweise Melamin-Harnstoff-Formaldehyd-Mikrokapseln, Melamin-Formaldehyd-Mikrokapseln, Harnstoff-Formaldehyd-Mikrokapseln oder Stärke-Mikrokapseln eingesetzt werden. "Duftstoffvorläufer" bezieht sich auf Verbindungen, die erst nach chemischer Umwandlung/Spaltung, typischerweise durch Einwirkung von Licht oder anderen Umgebungsbedingungen, wie pH-Wert, Temperatur, etc., den eigentlichen Duftstoff freisetzen. Derartige Verbindungen werden häufig auch als Duftspeicherstoffe oder "Pro-Fragrance" bezeichnet.

Die Zusammensetzung einiger vorzugsweiseflüssiger (20°C, 1013 mbar) Waschmittelzubereitungen kann den folgenden Tabellen entnommen werden (Angaben in Gew.-% bezogen auf das Gesamtgewicht der Zubereitung sofem nicht anders angegeben). Formeln 1-4, 9-12, 17-20, 25-28, 33-36, 41-44 sind dabei jedoch nicht gemäss der Erfindung . Die Waschmittelzubereitungen werden mit besonderem Vorzug als Waschmittelportionseinheiten konfektioniert, bei denen die Waschmittelzubereitung vollständig von einem wasserlöslichen Film umschlossen wird.

| | **Formel 1** | Formel 2 | Formel 3 | Formel 4 |
|---|---|---|---|---|
| polyalkoxyliertes Amin ¹⁾ | **0,5 bis 4** | 1 bis 3 | 1 bis 3 | 1 bis 2,5 |
| Alkohol-Polyalkoxylat ²⁾ | **0,5 bis 4** | 1 bis 3 | 1 bis 3 | 1 bis 2,5 |
| (EO/PO/EO)-Triblockcopolymer | **0,1 bis 3** | 0,1 bis 3 | 0,2 bis 2,5 | 0,2 bis 2,5 |
| Misc | **ad 100** | ad 100 | ad 100 | ad 100 |

| | **Formel 5** | Formel 6 | Formel 7 | Formel 8 |
|---|---|---|---|---|
| polyalkoxyliertes Amin ³⁾ | **0,5 bis 4** | 1 bis 3 | 1 bis 3 | 1 bis 2,5 |
| Alkohol-Polyalkoxylat ⁴⁾ | **0,5 bis 4** | 1 bis 3 | 1 bis 3 | 1 bis 2,5 |
| (EO/PO/EO)-Triblockcopolymer | **0,1 bis 3** | 0,1 bis 3 | 0,2 bis 2,5 | 0,2 bis 2,5 |
| Misc | **ad 100** | ad 100 | ad 100 | ad 100 |

| | **Formel 9** | Formel 10 | Formel 11 | Formel 12 |
|---|---|---|---|---|
| polyalkoxyliertes Amin ¹⁾ | **0,5 bis 4** | 1 bis 3 | 1 bis 3 | 1 bis 2,5 |
| Alkohol-Polyalkoxylat ²⁾ | **0,5 bis 4** | 1 bis 3 | 1 bis 3 | 1 bis 2,5 |
| (EO/PO/EO)-Triblockcopolymer | **0,1 bis 3** | 0,1 bis 3 | 0,2 bis 2,5 | 0,2 bis 2,5 |
| Tensid | **35 via 55** | 35 bis 50 | 40 bis 50 | 40 bis 50 |
| Misc | **ad 100** | ad 100 | ad 100 | ad 100 |

| | **Formel 13** | Formel 14 | Formel 15 | Formel 16 |
|---|---|---|---|---|
| polyalkoxyliertes Amin ³⁾ | **0,5 bis 4** | 1 bis 3 | 1 bis 3 | 1 bis 2,5 |
| Alkohol-Polyalkoxylat ⁴⁾ | **0,5 bis 4** | 1 bis 3 | 1 bis 3 | 1 bis 2,5 |
| (EO/PO/EO)-Triblockcopolymer | **0,1 bis 3** | 0,1 bis 3 | 0,2 bis 2,5 | 0,2 bis 2,5 |
| Tensid | **35 via 55** | 35 bis 50 | 40 bis 50 | 40 bis 50 |
| Misc | **ad 100** | ad 100 | ad 100 | ad 100 |

| | **Formel 17** | Formel 18 | Formel 19 | Formel 20 |
|---|---|---|---|---|
| polyalkoxyliertes Amin ¹⁾ | **0,5 bis 4** | 1 bis 3 | 1 bis 3 | 1 bis 2,5 |
| Alkohol-Polyalkoxylat ²⁾ | **0,5 bis 4** | 1 bis 3 | 1 bis 3 | 1 bis 2,5 |
| (EO/PO/EO)-Triblockcopolymer | **0,1 bis 3** | 0,1 bis 3 | 0,2 bis 2,5 | 0,2 bis 2,5 |
| Tensid | **35 via 55** | 35 bis 50 | 40 bis 50 | 40 bis 50 |
| Fettsäure | **4 bis 12** | 4 bis 12 | 4 bis 12 | 6 bis 10 |
| Misc | **ad 100** | ad 100 | ad 100 | ad 100 |

| | Formel 21 | Formel 22 | Formel 23 | Formel 24 |
|---|---|---|---|---|
| polyalkoxyliertes Amin ³⁾ | 0,5 bis 4 | 1 bis 3 | 1 bis 3 | 1 bis 2,5 |
| Alkohol-Polyalkoxylat ⁴⁾ | 0,5 bis 4 | 1 bis 3 | 1 bis 3 | 1 bis 2,5 |
| (EO/PO/EO)-Triblockcopolymer | 0,1 bis 3 | 0,1 bis 3 | 0,2 bis 2,5 | 0,2 bis 2,5 |
| Tensid | 35 via 55 | 35 bis 50 | 40 bis 50 | 40 bis 50 |
| Fettsäure | 4 bis 12 | 4 bis 12 | 4 bis 12 | 6 bis 10 |
| Misc | ad 100 | ad 100 | ad 100 | ad 100 |

| | Formel 25 | Formel 26 | Formel 27 | Formel 28 |
|---|---|---|---|---|
| polyalkoxyliertes Amin ¹⁾ | 0,5 bis 4 | 1 bis 3 | 1 bis 3 | 1 bis 2,5 |
| Alkohol-Polyalkoxylat ²⁾ | 0,5 bis 4 | 1 bis 3 | 1 bis 3 | 1 bis 2,5 |
| (EO/PO/EO)-Triblockcopolymer | 0,1 bis 3 | 0,1 bis 3 | 0,2 bis 2,5 | 0,2 bis 2,5 |
| Tensid | 35 via 55 | 35 bis 50 | 40 bis 50 | 40 bis 50 |
| Phosphonat | 0,1 bis 3 | 0,1 bis 3 | 0,1 bis 3 | 0,2 bis 1 |
| Misc | ad 100 | ad 100 | ad 100 | ad 100 |

| | Formel 29 | Formel 30 | Formel 31 | Formel 32 |
|---|---|---|---|---|
| polyalkoxyliertes Amin ³⁾ | 0,5 bis 4 | 1 bis 3 | 1 bis 3 | 1 bis 2,5 |
| Alkohol-Polyalkoxylat ⁴⁾ | 0,5 bis 4 | 1 bis 3 | 1 bis 3 | 1 bis 2,5 |
| (EO/PO/EO)-Triblockcopolymer | 0,1 bis 3 | 0,1 bis 3 | 0,2 bis 2,5 | 0,2 bis 2,5 |
| Tensid | 35 via 55 | 35 bis 50 | 40 bis 50 | 40 bis 50 |
| Phosphonat | 0,1 bis 3 | 0,1 bis 3 | 0,1 bis 3 | 0,2 bis 1 |
| Misc | ad 100 | ad 100 | ad 100 | ad 100 |

| | Formel 33 | Formel 34 | Formel 35 | Formel 36 |
|---|---|---|---|---|
| polyalkoxyliertes Amin ¹⁾ | 0,5 bis 4 | 1 bis 3 | 1 bis 3 | 1 bis 2,5 |
| Alkohol-Polyalkoxylat ²⁾ | 0,5 bis 4 | 1 bis 3 | 1 bis 3 | 1 bis 2,5 |
| (EO/PO/EO)-Triblockcopolymer | 0,1 bis 3 | 0,1 bis 3 | 0,2 bis 2,5 | 0,2 bis 2,5 |
| Tensid | 35 via 55 | 35 bis 50 | 40 bis 50 | 40 bis 50 |
| Enzymzubereitung | 0,2 bis 7 | 0,2 bis 7 | 0,2 bis 7 | 0,5 bis 5 |
| Misc | ad 100 | ad 100 | ad 100 | ad 100 |

| | Formel 37 | Formel 38 | Formel 39 | Formel 40 |
|---|---|---|---|---|
| polyalkoxyliertes Amin ³⁾ | 0,5 bis 4 | 1 bis 3 | 1 bis 3 | 1 bis 2,5 |
| Alkohol-Polyalkoxylat ⁴⁾ | 0,5 bis 4 | 1 bis 3 | 1 bis 3 | 1 bis 2,5 |
| (EO/PO/EO)-Triblockcopolymer | 0,1 bis 3 | 0,1 bis 3 | 0,2 bis 2,5 | 0,2 bis 2,5 |
| Tensid | 35 via 55 | 35 bis 50 | 40 bis 50 | 40 bis 50 |
| Enzymzubereitung | 0,2 bis 7 | 0,2 bis 7 | 0,2 bis 7 | 0,5 bis 5 |
| Misc | ad 100 | ad 100 | ad 100 | ad 100 |

| | Formel 41 | Formel 42 | Formel 43 | Formel 44 |
|---|---|---|---|---|
| polyalkoxyliertes Amin ¹⁾ | 0,5 bis 4 | 1 bis 3 | 1 bis 3 | 1 bis 2,5 |
| Alkohol-Polyalkoxylat ²⁾ | 0,5 bis 4 | 1 bis 3 | 1 bis 3 | 1 bis 2,5 |
| (EO/PO/EO)-Triblockcopolymer | 0,1 bis 3 | 0,1 bis 3 | 0,2 bis 2,5 | 0,2 bis 2,5 |
| Tensid | 35 via 55 | 35 bis 50 | 40 bis 50 | 40 bis 50 |
| Fettsäure | 4 bis 12 | 4 bis 12 | 4 bis 12 | 6 bis 10 |
| Phosphonat | 0,1 bis 3 | 0,1 bis 3 | 0,1 bis 3 | 0,2 bis 1 |
| Enzymzubereitung | 0,2 bis 7 | 0,2 bis 7 | 0,2 bis 7 | 0,5 bis 5 |
| Misc | ad 100 | ad 100 | ad 100 | ad 100 |

| | Formel 45 | Formel 46 | Formel 47 | Formel 48 |
|---|---|---|---|---|
| polyalkoxyliertes Amin ³⁾ | 0,5 bis 4 | 1 bis 3 | 1 bis 3 | 1 bis 2,5 |
| Alkohol-Polyalkoxylat ⁴⁾ | 0,5 bis 4 | 1 bis 3 | 1 bis 3 | 1 bis 2,5 |
| (EO/PO/EO)-Triblockcopolymer | 0,1 bis 3 | 0,1 bis 3 | 0,2 bis 2,5 | 0,2 bis 2,5 |
| Tensid | 35 via 55 | 35 bis 50 | 40 bis 50 | 40 bis 50 |
| Fettsäure | 4 bis 12 | 4 bis 12 | 4 bis 12 | 6 bis 10 |
| Phosphonat | 0,1 bis 3 | 0,1 bis 3 | 0,1 bis 3 | 0,2 bis 1 |
| Enzymzubereitung | 0,2 bis 7 | 0,2 bis 7 | 0,2 bis 7 | 0,5 bis 5 |
| Misc | ad 100 | ad 100 | ad 100 | ad 100 |

| | | | | |
|---|---|---|---|---|
| ¹⁾ polyalkoxyliertes Amin mit einem gewichtsmittleren Molekulargewicht M_{w} im Bereich von 600 g/mol bis 10000 g/mol, das erhältlich ist durch Umsetzung von Ammoniak oder primären Alkyl- oder Hydroxyalkylaminen, die ein Molekulargewicht unter 200 g/mol aufweisen, mit Alkylenoxiden ²⁾ Alkohol-Polyalkoxylat mit einem gewichtsmittleren Molekulargewicht M_{w} im Bereich von 600 g/mol bis 10000 g/mol ist, das erhältlich ist durch Umsetzung von Di- oder Triolen mit primären und/oder sekundären OH-Gruppen, die ein Molekulargewicht M_{w} im Bereich von 60 g/mol bis 200 g/mol aufweisen, mit Alkylenoxiden ³⁾ polyalkoxyliertes Amin erhältlichdurch Ethoxylierung und nachfolgende Propoxylierung von Triethanolamin ⁴⁾ Alkohol-Polyalkoxylat ausgewählt aus der Gruppe der Polypropylenglycole | | | | |

Die zuvor beschriebenen Stoffsysteme eignen sich nicht allein zur Sicherstellung einer einfachen Herstellbarkeit, guten Lagerfähigkeit und Reinigungsleistung, sondern ermöglichen zudem die Verwirklichung einer für den Verbraucher attraktiven Produktoptik. Als optisch attraktiv werden dabei beispielsweise solche Waschmittelzubereitungen wahrgenommen, die transparent sind und folglich eine geringe Trübung aufweisen. Bevorzugte Waschmittelzubereitungen weisen daher eine Trübung (HACH Turbidimeter 2100Q, 20°C, 10 ml Küvette) unterhalb 100 NTU, vorzugsweise unterhalb 50 NTU und insbesondere unterhalb 20 NTU auf. Bei einem NTU-Wert (bei 20°C) von 60 oder mehr weisen Formkörper mit dem bloßen Auge erkennbar im Sinne der Erfindung eine wahrnehmbare Trübung auf.

Die optischen Vorteile der konzentrierten Waschmittelzubereitungen kommen insbesondere in Verpackungsmitteln zur Geltung, die ihrerseits transparent sind und einen direkten Blick auf die Waschmittelzusammensetzung ermöglichen. Neben transparenten Kunststoffflaschen werden zur Konfektionierung und Verpackung daher insbesondere transparente Beutel, insbesondere wasserlösliche transparente Beutel bevorzugt.

Ein weiterer bevorzugter Gegenstand dieser Anmeldung ist daher eine Waschmittelportionseinheit umfassend
i) eine erfindungsgemäße Waschmittelzubereitung
ii) einen wasserlöslichen Film, welcher die Waschmittelzubereitung vollständig umschließt.

Der wasserlösliche Film, in welche die Waschmittelzubereitung verpackt ist, kann ein oder mehrere strukturell verschiedene wasserlösliche(s) Polymer(e) umfassen. Als wasserlösliche(s) Polymer(e) eignen sich insbesondere Polymere aus der Gruppe (gegebenenfalls acetalisierter) Polyvinylalkohole (PVAL) sowie deren Copolymere.

Wasserlösliche Filme basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.

Die Herstellung der Polyvinylalkohol und Polyvinylalkoholcopolymere schließt in der Regel die Hydrolyse intermediären Polyvinylacetats ein. Bevorzugte Polyvinylalkohole und Polyvinylalkoholcopolymere weisen einen Hydrolysegrad 70 bis 100 Mol-%, vorzugsweise 80 bis 90 Mol-%, besonders bevorzugt 81 bis 89 Mol-% und insbesondere 82 bis 88 Mol-% auf.

Bevorzugte Polyvinylalkoholcopolymere umfassen neben Vinylalkohol eine ethylenisch ungesättigte Carbonsäure, deren Salz oder deren Ester. Besonders bevorzugt enthalten solche Polyvinylalkoholcopolymere neben Vinylalkohol Sulfonsäuren wie die 2-Acrylamido-2-methyl-1-propansulfonsäure (AMPS), Acrylsäure, Methacrylsäure, Acrylsäureester, Methacrylsäureester oder Mischungen daraus; unter den Estern sind C₁₋₄-Alkylester oder - Hydroxyalkylester bevorzugt. Als weitere Monomere kommen ethylenisch ungesättigte Dicarbonsäuren, beispielsweise Itaconsäure, Maleinsäure, Fumarsäure und Mischungen daraus in Betracht.

Geeignete wasserlösliche Filme zum Einsatz werden u.a. von der Firma MonoSol LLC beispielsweise unter der Bezeichnung M8630, M8720, M8310, C8400 oder M8900 vertrieben. Geeignet sind beispielsweise auch Filme mit der Bezeichnung Solublon^{®} PT, Solublon^{®} GA, Solublon^{®} KC oder Solublon^{®} KL von der Aicello Chemical Europe GmbH oder die Folien VF-HP von Kuraray.

Die wasserlöslichen Filme können als weitere Inhaltsstoffe zusätzliche Wirk- oder Füllstoffe aber auch Weichmacher und/oder Lösungsmittel, insbesondere Wasser, enthalten.

Zur Gruppe der weiteren Wirkstoffe zählen dabei beispielsweise Materialien, welche die von dem Folienmaterial umschlossenen Inhaltsstoffe der Zubereitung vor Zersetzung oder Desaktivierung durch Lichteinstrahlung schützen. Als besonders geeignet haben sich hier Antioxidantien, UV-Absorber und Fluoreszenzfarbstoffe erwiesen.

Als Weichmacher können beispielsweise Glycerin, Ethylenglycol, Diethylenglycol, Propandiol, 2-Methyl-1,3-propandiol, Sorbit oder deren Gemische eingesetzt werden.

Zur Verminderung ihrer Reibungskoeffizienten kann die Oberfläche des wasserlöslichen Films der Waschmittelportionseinheit optional mit feinem Pulver abgepudert werden. Natriumaluminosilicat, Siliciumdioxid, Talk und Amylose sind Beispiele für geeignete Pudermittel.

Bevorzugte wasserlösliche Filme eignen sich zur Verarbeitung in einer Tiefziehapparatur.

Das Volumen der Waschmittelportionseinheit beträgt vorzugsweise von 12 bis 22 ml, insbesondere von 12 bis 20 ml.

Bevorzugte Waschmittelportionseinheit weisen eine bis vier Aufnahmekammern, vorzugsweise drei oder vier Aufnahmekammern auf. Bei Waschmittelportionseinheiten mit zwei oder mehr Aufnahmekammern ist vorzugsweise mindestens eine der Aufnahmekammern, vorzugsweise die Mehrzahl der Aufnahmekammern transparent.

Ein weiterer Anmeldungsgegenstand ist ein Verfahren zur Textilreinigung, bei welchem eine zuvor beschriebenen Waschmittelzubereitung oder Waschmittelportionseinheit in die Waschflotte einer Textilwaschmaschine eingebracht wird. Das Textilreinigungsverfahren dient vorzugsweise der Reinigung von Baumwollgewebe oder Polyester.

In bevorzugten Verfahrensvarianten wird die Waschmittelzubereitung oder die Waschmittelportionseinheit direkt in die Trommel oder in die Einspülschublade der Textilwaschmaschine dosiert.

Das maschinelle Textilwaschverfahren erfolgt vorzugsweise bei Temperaturen von 15 bis 35°C vorzugsweise von 15 bis 25°C.

Durch diese Anmeldung werden u.a. die folgenden Gegenstände bereitgestellt:
1. Waschmittelzubereitung, enthaltend, bezogen auf ihr Gesamtgewicht,
   a) 0,5 bis 4 Gew.-% eines polyalkoxylierten Amins mit einem gewichtsmittleren Molekulargewicht M_{w} im Bereich von 600 g/mol bis 10000 g/mol, das erhältlich ist durch Umsetzung von Ammoniak oder primären Alkyl- oder Hydroxyalkylaminen, die ein Molekulargewicht unter 200 g/mol aufweisen, mit Alkylenoxiden;
   b) 0,5 bis 4 Gew.-% Alkohol-Polyalkoxylat mit einem gewichtsmittleren Molekulargewicht M_{w} im Bereich von 600 g/mol bis 10000 g/mol ist, das erhältlich ist durch Umsetzung von Di- oder Triolen mit primären und/oder sekundären OH-Gruppen, die ein Molekulargewicht M_{w} im Bereich von 60 g/mol bis 200 g/mol aufweisen, mit Alkylenoxiden, wobei das Alkohol-Polyalkoxylat ausgewählt ist aus der Gruppe der Polypropylenglycole; und
   c) 0,1 bis 3 Gew.-% eines Ethylenoxid-Propylenoxid-Ethylenoxid Triblockcopolymers, wobei das Copolymer einen ersten EO-Block, einen zweiten EO-Block und einen PO-Block umfasst, wobei der erste EO-Block und der zweite EO-Block mit dem PO-Block verbunden sind.
2. Waschmittelzubereitung nach Punkt 1, wobei die Waschmittelzubereitung, bezogen auf ihr Gesamtgewicht, 1 bis 3 Gew.-%, vorzugsweise 1 bis 2,5 Gew.-% polyalkoxyliertes Amin enthält.
3. Waschmittelzubereitung nach einem der vorherigen Punkte, wobei das polyalkoxylierte Amin ein gewichtsmittleres Molekulargewicht M_{w} im Bereich von 1300 g/mol bis 6000 g/mol, insbesondere von 1400 g/mol bis 4500 g/mol aufweist.
4. Waschmittelzubereitung nach einem der vorherigen Punkte, wobei das polyalkoxylierte Amin der allgemeinen Formel (I) genügt,
   in der R für eine lineare, gegebenenfalls verzweigte oder gegebenenfalls cyclische Alkylgruppe mit 1 bis 12 C-Atomen oder einer Gruppe -(CH₂CHR'O)_{n"}-(CH₂CHR"O)_{m"}-H steht,
   R' und R" unabhängig voneinander für H, CH₃ oder CH₂CH₃ stehen,
   n, n' und n" unabhängig voneinander für Zahlen von 0 bis 30, vorzugsweise von 0 bis 10 und insbesondere 0 bis 5 stehen, und
   m, m' und m" unabhängig voneinander für Zahlen von 0 bis 30, vorzugsweise von 5 bis 20 und insbesondere von 12 bis 16 stehen,
   mit der Maßgabe, dass die Summe n + n' + n" + m + m' + m" mindestens 14 ist, vorzugsweise im Bereich von 18 bis 100 und insbesondere im Bereich von 20 bis 70 liegt. Bevorzugt ist in den Verbindungen der Formel I mindestens einer der Reste R' und R" eine CH₃-Gruppe.
5. Waschmittelzubereitung nach einem der vorherigen Punkte, wobei das polyalkoxylierte Amin erhältlich ist durch Ethoxylierung und nachfolgende Propoxylierung von Triethanolamin.
6. Waschmittelzubereitung nach einem der vorherigen Punkte, wobei die Waschmittelzubereitung, bezogen auf ihr Gesamtgewicht, 1 bis 3 Gew.-%, vorzugsweise 1 bis 2,5 Gew.-% Alkohol-Polyalkoxylat enthält.
7. Waschmittelzubereitung nach einem der vorherigen Punkte, wobei das Alkohol-Polyalkoxylat ein gewichtsmittleres Molekulargewicht M_{w} im Bereich von 1300 g/mol bis 6000 g/mol, insbesondere von 1400 g/mol bis 4500 g/mol aufweist.
8. Waschmittelzubereitung nach einem der vorherigen Punkte, wobei das polyalkoxylierte Amin und das Alkohol-Polyalkoxylat in einem Gewichtsverhältnis von 5:1 bis 1:5, vorzugsweise von 3:1 bis 1:3 und insbesondere von 3:2 bis 2:3 vorliegen.
9. Waschmittelzubereitung nach einem der vorherigen Punkte, wobei das Ethylenoxid-Propylenoxid-Ethylenoxid(EO/PO/EO)-Triblockcopolymer eine durchschnittliche Propylenoxidkettenlänge zwischen 15 und 70, vorzugsweise zwischen 20 und 60, mehr bevorzugt zwischen 25 und 50, noch mehr bevorzugt zwischen 25 und 40, am meisten bevorzugt zwischen 25 und 35 Propylenoxideinheiten aufweist.
10. Waschmittelzubereitung nach einem der vorherigen Punkte, wobei das Ethylenoxid-Propylenoxid-Ethylenoxid(EO/PO/EO)-Triblockcopolymer ein durchschnittliches Molekulargewicht zwischen 1000 und 10.000, vorzugsweise zwischen 1500 und 5000, mehr bevorzugt zwischen 2000 und 4500, noch mehr bevorzugt zwischen 2500 und 4000, am meisten bevorzugt zwischen 2500 und 3000 aufweist.
11. Waschmittelzubereitung nach einem der vorherigen Punkte, wobei jede Ethylenoxidkette des Ethylenoxid-Propylenoxid-Ethylenoxid Triblockcopolymers unabhängig eine durchschnittliche Kettenlänge zwischen 2 und 90, vorzugsweise zwischen 3 und 50, mehr bevorzugt zwischen 4 und 20, noch mehr bevorzugt zwischen 5 und 15, am meisten bevorzugt zwischen 10 und 15 Ethylenoxideinheiten aufweist.
12. Waschmittelzubereitung nach einem der vorherigen Punkte, wobei das Ethylenoxid-Propylenoxid-Ethylenoxid Triblockcopolymer im Durchschnitt zwischen 10 Gew.-% und 90 Gew.-%, vorzugsweise zwischen 20 Gew.-% und 70 Gew.-%, am meisten bevorzugt zwischen 30 Gew.-% und 50 Gew.-% des Copolymers die kombinierten Ethylenoxidblöcke umfasst, wobei mehr bevorzugt der gesamte Ethylenoxidgehalt über die zwei Ethylenoxidblöcke verteilt ist, sodass jeder Ethylenoxidblock im Durchschnitt zwischen 40 % und 60 %, vorzugsweise zwischen 45 % und 55 %, noch mehr bevorzugt zwischen 48 % und 52 %, am meisten bevorzugt 50 % der Gesamtanzahl von Ethylenoxideinheiten umfasst, wobei der Prozentsatz von beiden Ethylenoxidblöcken zusammen 100 % der vorhandenen Ethylenoxideinheiten ausmacht.
13. Waschmittelzubereitung nach einem der vorherigen Punkte, wobei das Ethylenoxid-Propylenoxid-Ethylenoxid Triblockcopolymer ein durchschnittliches Molekulargewicht zwischen 2500 und 3000, einen durchschnittlichen Propylenoxidgehalt zwischen 25 und 35 Propylenoxideinheiten und einen durchschnittlichen Ethylenoxidgehalt zwischen 10 und 15 Ethylenoxideinheiten pro Ethylenoxidblock aufweist.
14. Waschmittelzubereitung nach einem der vorherigen Punkte, wobei das polyalkoxylierte Amin und das Ethylenoxid-Propylenoxid-Ethylenoxid Triblockcopolymer in einem Gewichtsverhältnis von 5:1 bis 1:5 vorliegen.
15. Waschmittelzubereitung nach einem der vorherigen Punkte, wobei das Alkohol-Polyalkoxylat und das Ethylenoxid-Propylenoxid-Ethylenoxid Triblockcopolymer in einem Gewichtsverhältnis von 5:1 bis 1:5 vorliegen.
16. Waschmittelzubereitung nach einem der vorherigen Punkte, wobei die Waschmittelzubereitung, bezogen auf ihr Gesamtgewicht 35 bis 55 Gew.-%, vorzugsweise 40 bis 50 Gew.-% Tensid.
17. Waschmittelzubereitung nach einem der vorherigen Punkte, wobei die Waschmittelzubereitung, bezogen auf ihr Gesamtgewicht, 12 bis 30 Gew.-%, vorzugsweise 15 bis 28 Gew.-% und insbesondere 18 bis 26 Gew.-% anionisches Tensid enthält.
18. Waschmittelzubereitung nach einem der vorherigen Punkte, wobei die Waschmittelzubereitung, bezogen auf ihr Gesamtgewicht, 12 bis 30 Gew.-%, vorzugsweise 15 bis 28 Gew.-% und insbesondere 18 bis 26 Gew.-% anionisches Tensid aus der Gruppe der C₈₋₁₈-Alkylbenzolsulfonate und Alkylethersulfate, vorzugsweise aus der Gruppe der C₈₋₁₈-Alkylbenzolsulfonate enthält.
19. Waschmittelzubereitung nach einem der vorherigen Punkte, wobei die Waschmittelzubereitung, bezogen auf ihr Gesamtgewicht, 12 bis 30 Gew.-%, vorzugsweise 15 bis 28 Gew.-% und insbesondere 18 bis 26 Gew.-%. nichtionisches Tensid enthält.
20. Waschmittelzubereitung nach einem der vorherigen Punkte, wobei die Waschmittelzubereitung, bezogen auf ihr Gesamtgewicht, 12 bis 30 Gew.-%, vorzugsweise 15 bis 28 Gew.-% und insbesondere 18 bis 26 nichtionisches Tensid aus der Gruppe der ethoxylierten primären C₈₋₁₈-Alkohole, vorzugsweise der ethoxylierten primären C₈₋₁₈-Alkohole mit einem Alkoxylierungsgrad ≥ 4, besonders bevorzugt der C₁₂₋₁₄-Alkohole mit 4 EO oder 7 EO, der C₉₋₁₁-Alkohole mit 7 EO, der C₁₃₋₁₅-Alkohole mit 5 EO, 7 EO oder 8 EO, der C₁₃₋₁₅-Oxoalkohole mit 7 EO, der C₁₂₋₁₈-Alkohole mit 5 EO oder 7 EO, insbesondere der C₁₂₋₁₈-Fettalkohole mit 7 EO oder der C₁₃₋₁₅-Oxoalkohole mit 7 EO enthält.
21. Waschmittelzubereitung nach einem der vorherigen Punkte, wobei die Waschmittelzubereitung nichtionisches Tensid und anionisches Tensid in einem Gewichtsverhältnis von 3:1 bis 1:3, vorzugsweise von 2:1 bis 1:2 und insbesondere von 3:2 bis 2:3 enthält.
22. Waschmittelzubereitung nach einem der vorherigen Punkte, wobei die Waschmittelzubereitung, bezogen auf ihr Gesamtgewicht, 4 bis 12 Gew.-%, vorzugsweise 6 bis 10 Gew.-% Fettsäure enthält.
23. Waschmittelzubereitung nach Punkt 22, wobei die Fettsäure aus der Gruppe Caprylsäure, Caprinsäure, Laurinsäure, Myristinsäure, Palmitinsäure, Stearinsäure, Ölsäure, Linolsäure und deren Mischungen ausgewählt ist.
24. Waschmittelzubereitung nach einem der vorherigen Punkte, wobei die Waschmittelzubereitung, bezogen auf ihr Gesamtgewicht, 2 bis 15 Gew.-%, vorzugsweise 4 bis 12 Gew.-% Wasser enthält.
25. Waschmittelzubereitung nach einem der vorherigen Punkte, wobei die Waschmittelzubereitung, bezogen auf ihr Gesamtgewicht, 8 bis 30 Gew.-%, vorzugsweise 12 bis 25 Gew.-% organisches Lösungsmittel enthält.
26. Waschmittelzubereitung nach Punkt 25, wobei das organisches Lösungsmittel ausgewählt ist aus der Gruppe Ethanol, n-Propanol, i-Propanol, Butanolen, Glykol, Propandiol, Butandiol, Methylpropandiol, Glycerin, Diglykol, Propyldiglycol, Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethylether, Propylenglykolethylether, Propylenglykolpropylether, Dipropylenglykolmonomethylether, Dipropy-lenglykolmonoethylether, Methoxytriglykol, Ethoxytriglykol, Butoxytriglykol, 1-Butoxyethoxy-2-propanol, 3-Methyl-3-methoxybutanol, Propylen-glykol-t-butylether, Di-n-octylether, den organischen Aminen, insbesondere Monoethanolamin, sowie deren Mischungen, vorzugsweise aus der Gruppe Propandiol, Glycerin, Ethanol, Monoethanolamin und deren Mischungen.
27. Waschmittelzubereitung nach einem der vorherigen Punkte, wobei die Waschmittelzubereitung, bezogen auf ihr Gesamtgewicht, 0,1 bis 3 Gew.-%, vorzugsweise 0,2 bis 1 Gew.-% Phosphonat enthält.
28. Waschmittelzubereitung nach einem der vorherigen Punkte, wobei die Waschmittelzubereitung, bezogen auf ihr Gesamtgewicht, 0,2 bis 7 Gew.-%, vorzugsweise 0,5 bis 5 Gew.-% Enzymzubereitung enthält.
29. Waschmittelzubereitung nach einem der vorherigen Punkte, wobei die Waschmittelzubereitung weiterhin mindestens eine Enzym-Zubereitung, vorzugweise mindestens drei Enzymzubereitungen von Enzymen aus der Gruppe Amylase, Protease, Cellulase und Mannanase enthält.
30. Waschmittelzubereitung nach einem der Punkte 28 oder 29, wobei die Enzym-Zubereitungen, bezogen auf ihr Gesamtgewicht, einen Gewichtsanteil an aktivem Protein von 0,1 und 40 Gew.-%, bevorzugt von 0,2 und 30 Gew.-% aufweisen.
31. Waschmittelzubereitung nach einem der vorherigen Punkte, wobei die Waschmittelzubereitung Phosphonat enthält und das Phosphonat aus der Gruppe der Hydroxyalkan- und/oder Aminoalkanphosphonate, bevorzugt aus der Gruppe der Aminoalkanphosphonate und insbesondere aus der Gruppe Ethylendiamintetramethylenphosphonat (EDTMP) und Diethylentriaminpentamethylenphosphonat (DTPMP) ausgewählt ist.
32. Waschmittelzubereitung nach einem der vorherigen Punkte, wobei die Waschmittelzubereitung 0,5 bis 6 Gew.-% polyethoxyliertes Polyethylenimin enthält.
33. Waschmittelzubereitung nach einem der vorherigen Punkte, wobei die Waschmittelzubereitung, bezogen auf ihr Gesamtgewicht, 0,2 bis 4 Gew.-%, vorzugsweise 0,5 bis 3 Gew.-% Duftstoffzubereitung enthält.
34. Waschmittelportionseinheit umfassend
   i) eine Waschmittelzubereitung nach einem der Punkte 1 bis 33
   ii) einen wasserlöslichen Film, welcher die Waschmittelzubereitung vollständig umschließt.
35. Waschmittelportionseinheit nach Punkt 34, wobei die Waschmittelportionseinheit ein Volumen von 12 bis 22 ml, vorzugsweise von 12 bis 20 ml aufweist.
36. Waschmittelportionseinheit nach einem der Punkte 34 oder 35, wobei die Waschmittelportionseinheit eine bis vier Aufnahmekammern, vorzugsweise drei oder vier Aufnahmekammern aufweist.
37. Verfahren zur Textilreinigung, bei welchem eine Waschmittelzubereitung nach einem der Punkte 1 bis 33 oder eine Waschmittelportionseinheit nach einem der Punkte 34 bis 36 in die Waschflotte einer Textilwaschmaschine eingebracht wird.
38. Verfahren nach Punkt 37 zur Reinigung von Baumwollgewebe oder Polyester.
39. Verfahren nach einem der Punkte 37 oder 38, wobei die Waschflotte eine Temperatur im Bereich von 15 bis 35°C vorzugsweise von 15 bis 25°C aufweist.

### Beispiele

Es wurden Flüssigwaschmittel der nachfolgenden Zusammensetzung hergestellt, wobei E2 erfindungsgemäß ist und V1, V2, V3 und E1 nicht erfindungsgemäß sind:

**Tabelle 1: Waschmittelzusammensetzungen (Gew.-%)**

| | **V1** | **V2** | **V3** | **E1** | **E2** |
|---|---|---|---|---|---|
| polyalkoxyliertes Amin ¹⁾ | 4,4 | -- | -- | 2,2 | 1,4 |
| Alkohol-Polyalkoxylat ²⁾ | -- | 4,4 | -- | 2,2 | 1,4 |
| EO-PO-EO Triblockcopolymer ³⁾ | -- | -- | 4,4 | -- | 1,4 |
| Propanediol-1,2 | 5,2 | 5,2 | 5,2 | 5,2 | 5,2 |
| Glycerin | 9,8 | 9,8 | 9,8 | 9,8 | 9,8 |
| Monoethanolamin | 6,0 | 6,0 | 6,0 | 6,0 | 6,0 |
| C12-18 Fettalkoholethoxylat, 7 EO | 22 | 22 | 22 | 22 | 22 |
| C10-13 Alkylbenzolsulfonsäure | 22 | 22 | 22 | 22 | 22 |
| C12-18 Fettsäure | 7,0 | 7,0 | 7,0 | 7,0 | 7,0 |
| polyethoxyliertes Polyethylenimin | 4,7 | 4,7 | 4,7 | 4,7 | 4,7 |
| DTPMP (40% in Wasser) | 0,5 | 0,5 | 0,5 | 0,5 | 0,5 |
| Optischer Aufheller | 0,5 | 0,5 | 0,5 | 0,5 | 0,5 |
| Protease | 2,5 | 2,5 | 2,5 | 2,5 | 2,5 |
| Mannanase | 0,1 | 0,1 | 0,1 | 0,1 | 0,1 |
| Amylase | 0,4 | 0,4 | 0,4 | 0,4 | 0,4 |
| Cellulase | 0,1 | 0,1 | 0,1 | 0,1 | 0,1 |
| Wasser, Misc | ad 100 | ad 100 | ad 100 | | ad 100 |

Textile Flächengebilde wurden mit standardisierten Verschmutzungen versehen und nachfolgend bei 20°C in Waschflotten nach Zusatz von 17 g eines Waschmittels V1 bis V3, E1 oder E2 gewaschen (Waschdauer 119 Minuten mit 17L Waschflotte). Nach der Wäsche wurden die Textilien getrocknet. Die Helligkeitswerte der gereinigten Textilien wurden bestimmt. Die angegebenen Werte ergaben sich als Mittelwerte aus fünf Waschversuchen.

Die Messergebnisse sind in den folgenden Tabellen dargestellt (höhere Zahlen zeigen einen höheren Weißgrad an):

**Tabelle 2: Testergebnisse**

| | | Weissgrad (Y-Wert) | | |
|---|---|---|---|---|
| Textil | Anschmutzung | V1 | V2 | E1 |
| Baumwolle | Rotwein | 74,4 | 73,9 | 74,7 |
| Baumwolle | Rinderfett (gefärbt) | 50,4 | 53,8 | 56,0 |
| Polyester | Kragenschmutz | 63,2 | 64,0 | 65,5 |
| Polyester | Mascara | 71,4 | 71,6 | 72,1 |
| Polyester | Blumenerde | 82,2 | 82,2 | 82,6 |

**Tabelle 3: Testergebnisse**

| | | Weissgrad (Y-Wert) | | | |
|---|---|---|---|---|---|
| Textil | Anschmutzung | V1 | V2 | V3 | E2 |
| Baumwolle | Rotwein | 74,4 | 73,9 | 73,9 | 74,5 |
| Baumwolle | Rinderfett (gefärbt) | 50,4 | 53,8 | 53,8 | 55,5 |
| Polyester | Kragenschmutz | 63,2 | 64,0 | 61,7 | 65,5 |

## Patentansprüche

1. Waschmittelzubereitung, enthaltend, bezogen auf ihr Gesamtgewicht,
a) 0,5 bis 4 Gew.-% eines polyalkoxylierten Amins mit einem gewichtsmittleren Molekulargewicht M_{w} im Bereich von 600 g/mol bis 10000 g/mol, das erhältlich ist durch Umsetzung von Ammoniak oder primären Alkyl- oder Hydroxyalkylaminen, die ein Molekulargewicht unter 200 g/mol aufweisen, mit Alkylenoxiden;
b) 0,5 bis 4 Gew.-% Alkohol-Polyalkoxylat mit einem gewichtsmittleren Molekulargewicht M_{w} im Bereich von 600 g/mol bis 10000 g/mol ist, das erhältlich ist durch Umsetzung von Di- oder Triolen mit primären und/oder sekundären OH-Gruppen, die ein Molekulargewicht M_{w} im Bereich von 60 g/mol bis 200 g/mol aufweisen, mit Alkylenoxiden, wobei das Alkohol-Polyalkoxylat ausgewählt ist aus der Gruppe der Polypropylenglycole; und
c) 0,1 bis 3 Gew.-% eines Ethylenoxid-Propylenoxid-Ethylenoxid Triblockcopolymers,
wobei das Copolymer einen ersten EO-Block, einen zweiten EO-Block und einen PO-Block umfasst, wobei der erste EO-Block und der zweite EO-Block mit dem PO-Block verbunden sind.

2. Waschmittelzubereitung nach Anspruch 1, wobei die Waschmittelzubereitung, bezogen auf ihr Gesamtgewicht, 1 bis 3 Gew.-%, vorzugsweise 1 bis 2,5 Gew.-% polyalkoxyliertes Amin enthält.

3. Waschmittelzubereitung nach einem der vorherigen Ansprüche, wobei das polyalkoxylierte Amin erhältlich ist durch Ethoxylierung und nachfolgende Propoxylierung von Triethanolamin.

4. Waschmittelzubereitung nach einem der vorherigen Ansprüche, wobei die Waschmittelzubereitung, bezogen auf ihr Gesamtgewicht, 1 bis 3 Gew.-%, vorzugsweise 1 bis 2,5 Gew.-% Alkohol-Polyalkoxylat enthält.

5. Waschmittelzubereitung nach einem der vorherigen Ansprüche, wobei das polyalkoxylierte Amin und das Alkohol-Polyalkoxylat in einem Gewichtsverhältnis von 5:1 bis 1:5, vorzugsweise von 3:1 bis 1:3 und insbesondere von 3:2 bis 2:3 vorliegen.

6. Waschmittelzubereitung nach einem der vorherigen Ansprüche, wobei das polyalkoxylierte Amin und das Ethylenoxid-Propylenoxid-Ethylenoxid Triblockcopolymer in einem Gewichtsverhältnis von 5:1 bis 1:5 vorliegen.

7. Waschmittelzubereitung nach einem der vorherigen Ansprüche, wobei das Alkohol-Polyalkoxylat und das Ethylenoxid-Propylenoxid-Ethylenoxid Triblockcopolymer in einem Gewichtsverhältnis von 5:1 bis 1:5 vorliegen.

8. Waschmittelzubereitung nach einem der vorherigen Ansprüche, wobei die Waschmittelzubereitung, bezogen auf ihr Gesamtgewicht 35 bis 55 Gew.-%, vorzugsweise 40 bis 50 Gew.-% Tensid.

9. Waschmittelzubereitung nach einem der vorherigen Ansprüche, wobei die Waschmittelzubereitung, bezogen auf ihr Gesamtgewicht, 4 bis 12 Gew.-%, vorzugsweise 6 bis 10 Gew.-% Fettsäure enthält.

10. Waschmittelzubereitung nach einem der vorherigen Ansprüche, wobei die Waschmittelzubereitung, bezogen auf ihr Gesamtgewicht, 2 bis 15 Gew.-%, vorzugsweise 4 bis 12 Gew.-% Wasser enthält.

11. Waschmittelzubereitung nach einem der vorherigen Ansprüche, wobei die Waschmittelzubereitung, bezogen auf ihr Gesamtgewicht, 8 bis 30 Gew.-%, vorzugsweise 12 bis 25 Gew.-% organisches Lösungsmittel enthält.

12. Waschmittelportionseinheit umfassend
i) eine Waschmittelzubereitung nach einem der Ansprüche 1 bis 11
ii) einen wasserlöslichen Film, welcher die Waschmittelzubereitung vollständig umschließt.

13. Verfahren zur Textilreinigung, bei welchem eine Waschmittelzubereitung nach einem der Ansprüche 1 bis 11 oder eine Waschmittelportionseinheit nach Anspruch 12 in die Waschflotte einer Textilwaschmaschine eingebracht wird.

## Claims

1. Detergent preparation containing, based on its total weight,
a) 0.5 to 4 wt% of a polyalkoxylated amine with a weight-average molecular weight M_{w} in the range from 600 g/mol to 10,000 g/mol, which is obtainable by reacting ammonia or primary alkyl or hydroxyalkylamines having a molecular weight below 200 g/mol with alkylene oxides;
b) 0.5 to 4 wt% of alcohol polyalkoxylate with a weight-average molecular weight M_{w} in the range from 600 g/mol to 10,000 g/mol, which can be obtained by reacting di- or triols with primary and/or secondary OH groups, which have a molecular weight M_{w} in the range from 60 g/mol to 200 g/mol, with alkylene oxides, wherein the alcohol polyalkoxylate is selected from the group consisting of polypropylene glycols; and
c) 0.1 to 3 wt% of an ethylene oxide-propylene oxide-ethylene oxide triblock copolymer,
wherein the copolymer comprises a first EO block, a second EO block, and a PO block, wherein the first EO block and the second EO block are connected to the PO block.

2. Detergent preparation according to claim 1, wherein the detergent preparation contains 1 to 3 wt.%, preferably 1 to 2.5 wt.%, of polyalkoxylated amine, based on its total weight.

3. Detergent preparation according to one of the preceding claims, wherein the polyalkoxylated amine is obtainable by ethoxylation and subsequent propoxylation of triethanolamine.

4. Detergent preparation according to one of the preceding claims, wherein the detergent preparation contains 1 to 3 wt.%, preferably 1 to 2.5 wt.%, of alcohol polyalkoxylate, based on its total weight.

5. Detergent preparation according to one of the preceding claims, wherein the polyalkoxylated amine and the alcohol polyalkoxylate are present in a weight ratio of 5:1 to 1:5, preferably 3:1 to 1:3 and, in particular, 3:2 to 2:3.

6. Detergent preparation according to one of the previous claims, wherein the polyalkoxylated amine and the ethylene oxide-propylene oxide-ethylene oxide triblock copolymer are present in a weight ratio of 5:1 to 1:5.

7. Detergent preparation according to one of the preceding claims, wherein the alcohol polyalkoxylate and the ethylene oxide-propylene oxide-ethylene oxide triblock copolymer are present in a weight ratio of 5:1 to 1:5.

8. Detergent preparation according to one of the previous claims, wherein the detergent preparation contains 35 to 55 wt.%, preferably 40 to 50 wt.%, surfactant based on its total weight.

9. Detergent preparation according to one of the preceding claims, wherein the detergent preparation contains 4 to 12 wt.%, preferably 6 to 10 wt.%, of fatty acid, based on its total weight.

10. Detergent preparation according to one of the preceding claims, wherein the detergent preparation contains 2 to 15 wt.%, preferably 4 to 12 wt.%, water, based on its total weight.

11. Detergent preparation according to one of the preceding claims, wherein the detergent preparation contains 8 to 30 wt.%, preferably 12 to 25 wt.%, of organic solvent, based on its total weight.

12. Detergent portion unit comprising
i) a detergent preparation according to one of claims 1 to 11
ii) a water-soluble film which completely encloses the detergent preparation.

13. Method for cleaning textiles, in which a detergent preparation according to one of claims 1 to 11 or a detergent portion unit according to claim 12 is introduced into the washing liquor of a textile washing machine.

## Revendications

1. Composition détergente contenant, par rapport à son poids total,
a) 0,5 à 4 % en poids d'une amine polyalcoxylée ayant un poids moléculaire moyen en poids M_{w} compris entre 600 g/mol et 10 000 g/mol, que l'on peut obtenir par réaction d'ammoniac ou d'alkylamines ou d'hydroxyalkylamines primaires, qui présentent un poids moléculaire inférieur à 200 g/mol, avec des oxydes d'alkylène ;
b) 0,5 à 4 % en poids d'un polyalcoxylate d'alcool ayant un poids moléculaire moyen en poids M_{w} compris entre 600 g/mol et 10 000 g/mol, que l'on peut obtenir par réaction de di- ou triols ayant des groupes OH primaires et/ou secondaires, qui ont un poids moléculaire M_{w} compris entre 60 g/mol et 200 g/mol, avec des oxydes d'alkylène, le polyalkoxylate d'alcool étant choisi dans le groupe des polypropylèneglycols ; et
c) 0,1 à 3 % en poids d'un copolymère tribloc oxyde d'éthylène-oxyde de propylène-oxyde d'éthylène, le copolymère comprenant un premier bloc EO, un deuxième bloc EO et un bloc PO, le premier bloc EO et le deuxième bloc EO étant liés au bloc PO.

2. Composition détergente selon la revendication 1, dans laquelle la composition détergente contient, par rapport à son poids total, 1 à 3 % en poids, de préférence 1 à 2,5 % en poids, d'amine polyalcoxylée.

3. Préparation détergente selon l'une des revendications précédentes, dans laquelle l'amine polyalcoxylée peut être obtenue par éthoxylation puis propoxylation de la triéthanolamine.

4. Préparation détergente selon l'une des revendications précédentes, dans laquelle la préparation détergente contient, par rapport à son poids total, 1 à 3 % en poids, de préférence 1 à 2,5 % en poids, d'alcool polyalcoxylé.

5. Préparation détergente selon l'une des revendications précédentes, dans laquelle l'amine polyalcoxylée et le polyalcoxylate d'alcool sont présents dans un rapport pondéral de 5:1 à 1:5, de préférence de 3:1 à 1:3 et en particulier de 3:2 à 2:3.

6. Préparation détergente selon l'une des revendications précédentes, dans laquelle l'amine polyalcoxylée et le copolymère tribloc oxyde d'éthylène-oxyde de propylène-oxyde d'éthylène sont présents dans un rapport pondéral de 5:1 à 1:5.

7. Préparation détergente selon l'une des revendications précédentes, dans laquelle le polyalcoxylate d'alcool et le copolymère tribloc éthylène-oxyde-propylène-oxyde-éthylène sont présents dans un rapport pondéral de 5:1 à 1:5.

8. Préparation détergente selon l'une des revendications précédentes, dans laquelle la préparation détergente contient, par rapport à son poids total, 35 à 55 % en poids, de préférence 40 à 50 % en poids, d'agent tensioactif.

9. Composition détergente selon l'une des revendications précédentes, la composition détergente contenant, par rapport à son poids total, 4 à 12 % en poids, de préférence 6 à 10 % en poids, d'acide gras.

10. Composition détergente selon l'une des revendications précédentes, dans laquelle la composition détergente contient, par rapport à son poids total, 2 à 15 % en poids, de préférence 4 à 12 % en poids d'eau.

11. Composition détergente selon l'une des revendications précédentes, dans laquelle la composition détergente contient, par rapport à son poids total, 8 à 30 % en poids, de préférence 12 à 25 % en poids, de solvant organique.

12. Unité de dosage de détergent comprenant
i) une préparation détergente selon l'une des revendications 1 à 11
ii) un film hydrosoluble qui enveloppe complètement la composition détergente.

13. Procédé de nettoyage de textiles, dans lequel une préparation détergente selon l'une des revendications 1 à 11 ou une unité de dosage de détergent selon la revendication 12 est introduite dans le bain de lavage d'une machine à laver les textiles.
